# EUROPÄISCHE PATENTSCHRIFT

(11) **EP 1 632 629 B1**
(45) Veröffentlichungstag und Bekanntmachung des Hinweises auf die Patenterteilung: **06.05.2009**
(21) Anmeldenummer: 04405555.6
(22) Anmeldetag: 07.09.2004
(51) Int. Cl.: E05D 5/02, E05D 11/10, E05D 5/06

(54) **Scharnier für ein mit einer Tür versehenes Möbelstück, insbesondere für ein Holzmöbel**
Hinge for a piece of furniture having a door, in particular for a piece of wooden furniture
Charnière pour un meuble muni d'une porte, en particulier pour un meuble en bois

(43) Veröffentlichungstag der Anmeldung: 08.03.2006
(73) Patentinhaber: AFG Arbonia-Forster-Holding AG, 9320 Arbon (CH)
(72) Erfinder: Amann, Helmuth, 9320 Arbon TG (CH)
(74) Vertreter: Luchs, Willi

(56) Entgegenhaltungen:
- CH-A- 442 066
- DE-B- 1 274 303
- US-A- 3 386 207

## Beschreibung

Die Erfindung betrifft ein Scharnier für ein mit einer Tür versehenes Möbelstück, insbesondere für ein Holzmöbel, gemäss dem Oberbegriff des Anspruches 1.

Bei bekannten Scharnieren dieser Art wird ein Scharnierteil an der Innenwand des Möbelstückes und ein anderer an der Innenfläche der Tür angeschraubt. Einer der beiden Scharnierteile, in der Regel der dem Möbelstück zugeordnete Scharnierteil, ist mit einem Scharnierarm versehen, mit dem er in eine Ausnehmung des anderen Scharnierteils hineinragt und über eine Scharnierschwenkachse mit diesem verbunden ist. Dieser andere, meistens der Tür zugeordnete Scharnierteil ist als ein sogenannter Scharniertopf in die Tür von ihrer Innenseite eingelassen.

Zur Montage derartiger Scharniere wird eine Anzahl Holzschrauben benötigt. Die dauerhafte Befestigung und Positionierung solcher Scharniere ist aber insbesondere bei den sehr verbreiteten Spanplatten problematisch. Mit der Zeit lösen sich vielfach die Schrauben in dem porösen Möbelwerkstoff, was ein Nachziehen dieser Schrauben nötig macht und meist ein neuerliches Einstellen erfordert. Scharniere dieser Art sind nur bedingt belastbar, da eben diese Schrauben leicht ausreissen können, zum Beispiel, wenn die Türe unbeabsichtigt zu weit geöffnet wird.

Die gattungbildende CH-A-442 066 offenbart in Fig. 4 bis 4c ein Scharnier, bei welchem der mit der Ausnehmung versehene Scharnierteil in eine Öffnung in der Tür (Möbelklappe) eingesetzt ist. Der andere Scharnierteil ragt mit seinem Scharnierarm durch einen in der Tür gebildeten Schlitz hindurch in die Ausnehmung hinein. Der mit der Ausnehmung versehene Scharnierteil ist als ein zylindrischer Block ausgebildet, dessen Durchmesser etwa seiner Länge entspricht, und der beidseitig zur Ausnehmung zwei Bohrungen zum Durchstecken von Befestigungsschrauben aufweist, mittels denen er in der Tür befestigt ist. Die Verwendung von Befestigungsschrauben bringt die bereits erwähnten Nachteile mit sich, insbesondere wenn es sich um Scharniere für Holzmöbel handelt.

Die US 3386207 offenbart alle Merkmale des Oberbegriffs des Anspruchs 1.

Der vorliegenden Erfindung liegt die Aufgabe zugrunde, ein Scharnier der eingangs genannten Art zu schaffen, das herstellungs- und montagetechnisch einfach ausgeführt ist, eine stabile dauerhafte Schwenkverbindung einer Türe mit einem Möbelstück gewährleistet und ausserdem zu der ästhetischen Ausgestaltung des Möbelstückes beiträgt.

Diese Aufgabe wird erfindungsgemäss durch ein Scharnier nach den Merkmalen des Anspruches 1 gelöst.

Weitere bevorzugte Ausgestaltungen des erfindungsgemässen Scharniers bilden den Gegenstand der abhängigen Ansprüche.

Der wesentliche Vorteil der erfindungsgemässen Scharniere besteht in einer einfachen, schraublosen Montage, was insbesondere bei Holzmöbel von Bedeutung ist. Einmal eingebaute Scharnierteile brauchen keine Nachstellung. Die eingebauten Scharnierteile sind praktisch nicht sichtbar, was nicht nur aus ästhetischen Gründen, sondern auch bezüglich der einfachen Reinigung und aus Platzgründen von Vorteil ist.

Die erfindungsgemässen Scharniere eignen sich auch besonders gut für Möbelstücke aus Spanholzplatten, bei denen das herkömmliche Anschrauben der Scharnierteile besonders problematisch ist (Ausreissen der Schrauben, Material gibt nach). Sie können jedoch genauso auch für Kunststoff- oder Metallmöbel verwendet werden, oder bei Kombinationen Metallmöbel mit Holzfront etc. eingesetzt werden.

Dadurch, dass die Scharnierteile in Bohrungen in der Türe bzw. im Möbel gehalten sind, ergibt sich eine sehr stabile Halterung des Scharniers insgesamt in diesen Teilen und die Gefahr eines Ausreissens eines Scharnierteils beispielsweise bei einer auf die Türe bewirkten Überbelastung auch bei Verwendung von Spanplatten lässt sich gegenüber den bekannten Scharnierverbindungen dauerhaft reduzieren. Diese Scharniere zeichnen sich überdies durch eine dauerhafte gleichbleibende Stabilität bezüglich der Ausrichtung der Türe zum Möbelstück aus. Man muss nicht mit der Zeit gelockerte Schrauben nachziehen, weil bei diesem Lockern der Schrauben die Türe schräg zum festen Möbel zu stehen kommt.

Ausführungsbeispiele des erfindungsgemässen Scharniers sind in der Zeichnung dargestellt und im Folgenden näher beschrieben. Es zeigt:
- Fig. 1: einen Teil eines Schrankes sowie einen Teil einer Tür mit einem erfindungsgemässen Scharnier in einer Explosionsdarstellung,
- Fig. 2: eine andere Variante eines erfindungsgemässen Scharniers mit teilweise dargestelltem Schrank bzw. Tür in einer Explosionsdarstellung, und
- Fig. 3: das Scharnier nach Fig. 1 in Explosionsdarstellung, bei dem die Scharnierteile einstückig ausgebildet sind.

In Fig.1 ist einerseits ein oberer Teil eines Möbelstückes, zum Beispiel eines Holzschrankes 1, sowie ein oberer Teil einer Tür 2 dargestellt. Die Tür 2 ist mittels eines sich aus mehreren Teilen zusammensetzenden Scharniers am Holzschrank 1 schwenkbar montierbar.

In der Tür 2 ist eine in Fig. 1 gestrichelt angedeutete Öffnung bzw. Bohrung 3 angefertigt, die parallel zur Türoberfläche 2a bzw. 2i und zu der oberen Türseite 20 verläuft, und die zur Aufnahme eines länglichen Scharnierteiles 4 vorgesehen ist. Der Scharnierteil 4 ist hohlzylindrisch ausgebildet und seitlich mit einer sich in Achsrichtung des Hohlzylinders erstreckenden, länglichen Ausnehmung 5 ausgestattet. Beim dargestellten Ausführungsbeispiel ist ein weiterer Teil 4a mit einem länglichen Schlitz 5a vorgesehen, der in das Innere des hohlzylindrischen Scharnierteiles 4 eingesetzt und mittels eines Querstiftes 6 mit diesem verbunden werden kann (die dafür vorgesehenen Öffnungen in den beiden Teilen 4, 4a sind 7, 7a bezeichnet), derart, dass die Ausnehmung 5 mit dem gleich breiten Schlitz 5a radial deckungsgleich angeordnet sind. In den Scharnierteil 4 bzw. in seinen inneren Teil 4a kann ferner in einer nicht näher dargestellten Weise ein kugelförmiges, mit einer Feder 9 wirkverbundenes Rastelement 8 eingebaut werden, derart, dass es in den Schlitz 5a hineinragt. Der Scharnierteil 4 mit allen darin eingebauten Teilen wird als ein längliches Element in die Bohrung 3 eingesetzt und mittels eines Querstiftes 10 positioniert und fixiert, wozu der Querstift 10 von der oberen Seite 20 der Tür 20 durch eine Öffnung bzw. Bohrung 11 in der Tür 2 in die Öffnungen 12, 12a der Scharnierteilen 4, 4a eingeführt wird.

Der Querstift 10 bildet gleichzeitig eine Scharnierschwenkachse zur schwenkbaren Verbindung des in der Tür 2 eingebauten Scharnierteils 4 mit einem zweiten, dem Schrank 1 zugeordneten Scharnierteil 15, der mit einem Scharnierarm 16 durch einen Schlitz 20 in der Innenwand 2i der Tür 2 in die Ausnehmung 5 und in den Schlitz 5a hineingeführt und mit einer Bohrung 17 am Querstift 10 gehalten werden kann, d.h. der Querstift 10 wird beim Einsetzen in die Öffnungen 11, 12, 12a auch durch die Bohrung 17 und in die sich bis unterhalb der Bohrung 3 erstreckenden Öffnung 11 hindurch geführt. Als Lagerung des Querstiftes 10 kann in die Bohrung 17 des Scharnierteils 15 eine Kunststoffscheibe 13 eingesetzt werden. Von aussen wird der Querstift 10 von einem Deckelement 14, zum Beispiel einem Plastikknopf, abgedeckt.

Der dem Schrank 1 zugeordnete und mit dem Scharnierarm 16 versehene Scharnierteil 15 ist als ein im Querschnitt flaches Element in Form eines Kniehebels ausgebildet. Beim dargestellten Ausführungsbeispiel ist dieser Scharnierteil 15 in einem Schlitz 19 eines im Querschnitt runden Befestigungsteiles 18 eingesetzt und mittels eines in eine Querbohrung 23 im Befestigungsteil 18 eingeführten Querstiftes 22 fixiert. Allerdings könnten der flache Scharnierteil 15 und der zylindrische Befestigungsteil 18 auch einstückig ausgebildet sein. Für den Befestigungsteil 18 ist in der Seitenwand 1s des Schrankes eine Öffnung bzw. Bohrung 25 angefertigt, die parallel zur oberen Schrankoberfläche 1o und zu der Seitenwand 1s verläuft. Mit dieser Fixierbarkeit des Befestigungsteils 18 in der Seitenwand 1s ergibt sich eine optimale Stabilität des montierten Scharniers. Die Bohrung 25 und mit ihr das Scharnier kann auch in einem vergrösserten, beliebig wählbaren Abstand von oben bzw. von unten in der Seitenwand 1s befestigt werden, wobei dann die Bohrung 27 und der Stift 26 entsprechend verlängert werden müssen.

Zum Positionieren bzw. Fixieren des Befestigungsteils 18 und des mit diesem verbundenen Scharnierteils 15 wird ein Querstift 26 von oben durch eine Bohrung 27 in der Seitenwand 1s und durch Bohrungen 28, 29 im Befestigungsteil 18 und im flachen Scharnierteil 15 gesteckt. Die Bohrung 25 in der Seitenwand 1s wird durch einen Flanschteil 18a des beispielsweise aus Kunststoff angefertigten Befestigungsteils 18 abgedeckt. Auch die Bohrung 3 in der Tür 2 wird nach der Montage des Scharniers beispielsweise durch eine Leiste 30 abgedeckt. Somit wird praktisch das ganze Scharnier unsichtbar. Zu sehen beim Öffnen der Tür 2 ist lediglich der im Querschnitt flache kniehebelförmige Scharnierarm 16 und der Schlitz 20 in der Tür 2. Dieser Scharnierarm 16 weist auf seinem Aussenumfang einen gerundeten Vorsprung 16a auf. Beim Schliessen der Tür 2 wird der Scharnierarm 16 durch den Schlitz 20 in der Tür 2 und in die Ausnehmung 5 des in der Tür 2 eingebauten Scharnierteils 4 eingeschwenkt, bis der gerundete Vorsprung 16a am Rastelement 8 zur Anlage kommt und durch leichtes Andrücken der Tür 2 unter Überwindung der Kraft der Feder 9 am Rastelement 8 einrastet. Analog erfolgt in umgekehrter Reihenfolge das Türöffnen.

Der im Querschnitt flache Scharnierarm 16 entspricht in seiner Breite der Breite der Ausnehmung 5 des anderen Scharnierteiles 4 bzw. des Schlitzes 5a von seinem Innenteil 4a und wird somit in diesem anderen Scharnierteil 4 geführt. Während der die Scharnierschwenkachse aufnehmende Scharnierteil 4 aus Metall angefertigt ist, kann der Innenteil 4a mit Vorteil nierteil 4 aus Metall angefertigt ist, kann der Innenteil 4a mit Vorteil zur Verbesserung der Gleiteigenschaften aus Kunststoff bestehen. Der Schlitz 20 auf der Tür-Innenseite ist breiter als die Ausnehmung 5. Es wäre auch möglich, den Scharnierarm 16 zwischen zwei am Querstift 10 angeordneten und am hohlzylindrischen Scharnierteil 4 von innen abgestützten Scheiben zu führen. Allerdings wird bei der dargestellten Ausführung bessere Stabilität beider Scharnierteile 4, 15 quer zur Verschwenkungsebene erreicht.

Analog wie dem oberen Teil der Tür 2 und der oberen Schrankwand 1a ist auch dem unteren Teil der Tür 2 und der unteren Schrankwand (aus der Zeichnung nicht ersichtlich) ein Scharnier bzw. je ein Scharnierteil 4, 15 zugeordnet. Bei einer relativ grossen Schranktür kann auch ein Zwischenscharnier in beliebiger Höhe der Schrankwand 1a bzw. der Tür 2 vorgesehen sein, wobei zum Einsetzen des die Scharnierschwenkachse bildenden Stiftes 10 zum Beispiel eine abdeckbare Vertiefung an der Türinnenseite oberhalb der Bohrung 3 für den mit der Ausnehmung 5 versehenen Scharnierteil 4 angefertigt sein könnte.

Die Scharnierteile 4, 15 könnten auch jeweils einstückig ausgebildet sein, d.h. der Scharnierteil 4 und der Innenteil 4a bzw. der Scharnierteil 15 und der diesen umgebenden Befestigungsteil 18.

Beim dargestellten Ausführungsbeispiel sind der mit der Ausnehmung 5 für den Scharnierarm 16 versehene Scharnierteil 4 sowie der Befestigungsteil 18 des anderen Scharnierteiles 15 im Querschnitt rund und in je einer Bohrung 3 bzw. 25 eingesetzt. Es wären auch andere Aussenformen dieser Scharnierteile denkbar, die in entsprechend ausgebildete Öffnungen in der Tür oder in der Schrankwand eingelassen werden könnten.

Es wäre durchaus denkbar, im Gegensatz zu der dargestellten Ausführung die jeweils mit dem Scharnierarm 16 versehenen Scharnierteile der verschwenkbaren Tür 2 und die jeweils mit der Ausnehmung 5 ausgestatteten Scharnierteile den Schrankwänden zuzuordnen.

Ein Scharnier nach Fig.2 ist an sich gleich ausgebildet wie dasjenige nach Fig.1. Es sind daher nachfolgend nurmehr die Unterschiede näher erläutert. So ist der Scharnierteil 18 in einer Bohrung 25' in der Decke (1a) eines Schrankes 1 oder dergleichen befestigbar. Bei dieser Anordnung muss einzig der Scharnierarm 16' in seiner Form angepasst werden, damit alle Teile des Scharniers die gleiche Schwenkachse aufweisen und zudem die Tür 2 in der geschlossenen Stellung deckungsgleich zum Schrank ausgerichtet ist.

Fig.3 zeigt eine Variante eines Scharniers, welches an sich gleich wie dasjenige nach Fig.1 ausgebildet ist, bei dem einzig die beiden Scharnierteile 4' bzw. 16', 18' einstückig hergestellt sind. Das flache Scharnierteil 16 und der zylindrische Teil 18 einerseits und das Scharnierteil 4' andererseits sind dabei je aus einem Stück aus Metall, wie zum Beispiel Aluminium, oder aus Kunststoff vorteilhaft im Druckgussverfahren erzeugt. In das Scharnierteil 4' werden dann einzig das kugelförmige Rastelement 8, die Feder 9 und der Querstift 6 montiert. Damit ergibt sich eine kostengünstige Variante für die Herstellung eines solchen Scharniers.

Selbstverständlich ist die Verwendung von erfindungsgemässen Scharnieren nicht nur auf herkömmliche Schränke eingeschränkt, bei denen die Scharnierschwenkachse vertikal gerichtet ist, sondern derartige Scharniere sind für jegliche mit einer verschwenkbaren Tür versehene Möbelstücke wie Kommoden, Bars, etc. geeignet, bei denen die Scharnierschwenkachse auch horizontal verlaufen kann.

Der wesentliche Vorteil eines erfindungsgemässen Scharniers besteht in einer einfachen, schraublosen Montage, was insbesondere bei Holzmöbeln von Bedeutung ist. Einmal eingebaute Scharnierteile brauchen keine Nachstellung. Die eingebauten Scharnierteile sind praktisch nicht sichtbar, was nicht nur aus ästhetischen Gründen, sondern auch bezüglich der einfachen Reinigung und aus Platzgründen von Vorteil ist.

Dieses erfindungsgemässe Scharnier eignet sich auch besonders gut für Möbelstücke aus Spanholzplatten, bei denen das herkömmliche Anschrauben der Scharnierteile besonders problematisch ist (Ausreissen der Schrauben, Material gibt nach). Ein solches Scharnier kann jedoch durchaus auch für Kunststoff- oder Metallmöbel verwendet oder zum Beispiel bei Kombinationen Metallmöbel mit Holzfront etc. eingesetzt werden.

## Patentansprüche

1. Scharnier für ein mit einer Tür versehenes Möbelstück, insbesondere für ein Holzmöbel, mit zwei um eine Scharnierschwenkachse verschwenkbaren Scharnierteilen (4, 15), von denen einer mit dem Möbelstück (1) und der andere mit der Tür (2) verbindbar ist, wobei der eine Scharnierteil (15) mit einem Scharnierarm (16) in eine Ausnehmung (5) des anderen Scharnierteiles (4) hineinragt und über die Scharnierschwenkachse mit diesem verbunden ist, wobei der mit der Ausnehmung (5) versehene Scharnierteil (4) als ein längliches Element ausgebildet ist und in eine Öffnung (3) in der Tür (2) bzw. in der Wand des Möbelstückes (1) einsetzbar ist, indessen der eine Scharnierteil (15) mit seinem Scharnierarm (16) durch einen in der Tür (2) bzw. in der Wand des Möbelstückes (1) gebildeten Schlitz (20) hindurch in die Ausnehmung (5) im zusammengebauten Zustand hineinragt, **dadurch gekennzeichnet, dass** der mit der Ausnehmung (5) versehene andere Scharnierteil (4) hohlzylindrisch ausgebildet ist, wobei sich die Ausnehmung (5) in der Achsrichtung des Hohlzylinders erstreckt und diese Achse im zusammengebauten Zustand parallel zur Tür- bzw. Wandoberfläche verläuft, wobei der andere Scharnierteil (4) in der Öffnung (3) mittels eines die Scharnierschwenkachse bildenden, in der Tür (2) bzw. in der Wand befestigbaren Querstiftes (10) fixiert ist.

2. Scharnier nach Anspruch 1, **dadurch gekennzeichnet, dass** der Scharnierarm (16) im Querschnitt flach ist und seine Breite im wesentlichen der Breite der Ausnehmung (5) des anderen Scharnierteiles (4) entspricht, wobei im zusammengebauten Zustand der Schlitz (20) in der Tür (2) bzw. in der Wand des Möbelstückes (1) in der Breite grösser ist als die Ausnehmung (5) des Scharnierteils (4).

3. Scharnier nach Anspruch 1 oder 2, **dadurch gekennzeichnet, dass** der mit dem Scharnierarm (16) versehene Scharnierteil (15) mit einem länglichen Befestigungsteil (18) in eine Öffnung (25, 25') vorzugsweise in der Seitenwand (1s) oder in der Decke (1a) als Wände des Möbelstückes (1) bzw. in der Tür (2) einsetzbar ist, deren Achse parallel zur Wand- bzw. Türoberfläche verläuft, wobei der Befestigungsteil (18) mittels mindestens eines Querstiftes (26) in der Öffnung (25, 25') fixierbar ist.

4. Scharnier nach Anspruch 2 und 3, **dadurch gekennzeichnet, dass** der Befestigungsteil (18) im Querschnitt rund ist, wobei der im Querschnitt flache Scharnierarm (16) in einen länglichen Schlitz (19) des Befestigungsteils (18) eingesetzt und mittels mindestens eines Querstiftes (22) fixiert ist.

5. Scharnier nach einem der Ansprüche 1 bis 4, **dadurch gekennzeichnet, dass** der Scharnierarm (16) als ein Kniehebel ausgebildet ist und einen gerundeten Vorsprung (16a) an seinem Aussenumfang aufweist, der mit einem federbelasteten, im Innern des hohlzylindrischen Scharnierteiles (4) angeordneten, kugelförmigen Rastelement (8) wirkverbunden und in einer Schliessstellung der Tür (2) in den mit der Ausnehmung (5) versehenen Scharnierteil (4) einrastbar ist.

6. Scharnier nach Anspruch 5, **dadurch gekennzeichnet, dass** das kugelförmige Rastelement (8) sowie eine auf diesen einwirkende Feder (9) in einem in den hohlzylindrischen Scharnierteil (4) eingesetzten und mittels eines Querstiftes (6) darin fixierten inneren Teil (4a) eingebaut ist, wobei der innere Teil (4a) mit einem länglichen, radial deckungsgleich mit der Ausnehmung (5) angeordneten und die gleiche Breite wie die Ausnehmung (5) aufweisenden Schlitz (5a) versehen ist.

7. Scharnier nach einem der Ansprüche 1 bis 6, **dadurch gekennzeichnet, dass** der mit dem Scharnierarm (16) versehene Scharnierteil (15) dem Möbelstück (1) und der mit der Ausnehmung (5) versehene Scharnierteil (4) der Tür (2) im zusammengebauten Zustand zugeordnet ist.

## Claims

1. Hinge for a piece of furniture with a door, in particular for a wooden furniture, with two hinge parts (4, 15) swiveling at a hinge swivel axis, from which one is connectable with the piece of furniture (1) and the other with the door (2), whereby the one hinge part (15) with a hinge arm (16) extends into a recess (5) of the hinge part (4) and is connected with it at the hinge swivel axis, whereby the hinge part (4) provided with the recess (5) is formed as an elongate element and is insertable into an opening (3) in the door (2) respectively in the wall of the piece of furniture (1), whereas in the mounted condition the one hinge part (15) with its hinge arm (16) extends through a slot (20), which is provided in the door (2) respectively in the wall of the piece of furniture (1), into the recess (5), **characterized in that**
the other hinge part (4) provided with the recess (5) is constructed tube cylindrically, whereby the recess (5) extends in the direction of the axis of the tube cylinder and this axis runs parallel to the door - respectively wall surface in the mounted condition, whereby the other hinge part (4) is fixed in the opening (3) by a cross pin (10) constituting the hinge swivel axis mountable in the door (2) respectively in the wall.

2. Hinge according to claim 1, **characterized in that** the hinge arm (16) is flat in the cross section and its width in essential complies with the width of the recess (5) of the other hinge part (4), whereby in the mounted condition the slot (20) in the door (2) respectively in the wall of the piece of furniture (1) is larger in the width than the recess (5) of the hinge part (4).

3. Hinge according to claim 1 or 2, **characterized in that** the hinge part (15) provided with the hinge arm (16) and with an elongate fixation part (18) is insertable in an opening (25, 25') preferably in the side wall (1s) or in the ceiling (1a) as walls of the piece of furniture (1) respectively in the door (2), their axis extends parallel to the wall- respectively door surface, whereby the fixation part (18) is fixable in the opening (25, 25') by at least one cross pin (26).

4. Hinge according to claim 2 or 3, **characterized in that** the fixation part (18) is round in the cross section, whereby the hinge arm (16) flat in the cross section is inserted in an elongate slot (19) of the fixation part (18) and is fixable by at least one cross pin (22).

5. Hinge according to anyone of the claims 1 or 4, **characterized in that** the hinge arm (16) is formed as a bell-crank lever and constitutes a rounded projection (16a) at its outer periphery, which co-operates with a ball-shaped, spring loaded engaging element (8), which is arranged in the inwardly of the tube cylindrical hinge part (4), and is engaging into the hinge part (4) having the recess (5) in the closed position of the door (2).

6. Hinge according to claim 5, **characterized in that** the ball-shaped engaging element (8) as well as one spring (9) interacting to it are mounted in an inner part (4a), which is inserted into the tube cylindrical hinge part (4) and fixed by a cross pin (6) inside it, whereby the inner part (4a) is provided with an elongate slot (5a), which is arranged radial congruent with the recess (5) and having the same width like the recess (5).

7. Hinge according to anyone of the claims 1 or 6, **characterized in that** the the hinge part (15) provided with the hinge arm (16) is associated with the piece of furniture (1) and the hinge part (4) provided with the recess (5).

## Revendications

1. Charnière pour un meuble muni d'une porte, en particulier un meuble en bois, avec deux charnières pouvant pivoter autour d'un axe de charnière (4,15), à partir desquels un des éléments peut être relié au meuble et l'autre à la porte (2), où la charnière (15) s'encastre dans une cavité de l'autre charnière (4) à l'aide du bras de charnière et est reliée à celui-ci à travers l'axe de charnière, où la charnière (4) dotée d'une cavité (5) est constituée comme un élément longitudinal et utilisable dans une ouverture (3) de porte (2), c'est à dire sur la paroi du meuble, pendant ce temps une autre charnière (15) vient s'encastrer dans l'état assemblé avec le bras de charnière (16) dans la cavité par le biais d'une encoche (20) faite dans la porte (2) c'est à dire sur la paroi du meuble (1), **caractérisée en ce que** l'autre charnière (4) dotée de la cavité (5) est constituée sous forme cylindrique creuse, et où la cavité (5) s'étend dans l'axe du cylindre creux et cet axe s'étend dans l'état assemblé parallèlement sur toute la surface de la porte, en l'occurrence de la paroi, où l'autre charnière (4) est fixée sur l'ouverture (3) au moyen d'une broche diamétrale (10) formant l'axe de pivotement des charnières et pouvant être fixée sur la porte, en l'occurrence sur la paroi.

2. Charnière selon la revendication 1, **caractérisée en ce que** le bras de charnière (16) est plat dans sa section transversale et que sa largeur correspond principalement à celle de la cavité (5) de l'autre charnière (4), et où la largeur de l'encoche (20) dans la porte (2), plus précisément dans la paroi du meuble (1) est plus importante que la cavité (5) de la charnière (4).

3. Charnière selon la revendication 1 ou 2, **caractérisée en ce que** la charnière (15) munie du bras de charnière (16) est utilisable à l'aide d'un élément de fixation de forme allongée (18) dans une ouverture (25, 25') de préférence sur la paroi latérale (1s) ou au plafond (1a) comme cloison du meuble (1), en l'occurrence sur la porte (2), et dont l'axe s'étend parallèlement à la surface de la paroi ou de la porte, et où l'élément de fixation (18) peut être posé sur l'ouverture (25, 25') au moins à l'aide d'une broche diamétrale (26).

4. Charnière selon la revendication 2 ou 3, **caractérisée en ce que** l'élément de fixation (18) est rond dans sa section transversale et où le bras de charnière (16) plat dans sa section transversale est utilisé dans une encoche oblongue (19) de l'élément de fixation (18) et au moins au moyen d'une broche diamétrale (22).

5. Charnière selon une des revendications de 1 à 4, **caractérisée en ce que** le bras de charnière (16) est constitué comme une glissière et présente une projection arrondie (16a) sur son contour extérieur et interagit avec un élément cranté sphérique (8) sous charge de ressort, relié à l'intérieur à la charnière de forme cylindrique creuse et qui peut être encastré dans une position de fermeture de porte (2), dans la charnière (4) dotée de la cavité (5).

6. Charnière selon la revendication 5, **caractérisée en ce que** l'élément cranté sphérique (8) est installé de la même façon qu'un ressort (9) qui interagit sur celui-ci dans un élément interne (4a) fixé à l'intérieur dans la charnière de forme cylindrique creuse à l'aide d'une broche diamétrale (6) et où la partie interne (4a) est dotée d'une encoche oblongue et de même couverture radiale, reliée à la cavité (5) et présentant la même largeur que ce dernier (5a).

7. Charnière selon l'une des revendications de 1 à 6, **caractérisée en ce que** la charnière (15) assortie du bras de charnière (16) est agencé dans l'état assemblé au meuble (1) et à la charnière (4) de la porte (2) munie de la cavité (5).
